# EUROPÄISCHE PATENTSCHRIFT

(11) **EP 2 262 968 B1**
(45) Veröffentlichungstag und Bekanntmachung des Hinweises auf die Patenterteilung: **29.10.2014**
(21) Anmeldenummer: 09732545.0
(22) Anmeldetag: 02.04.2009
(51) Int. Cl.: E05D 15/52

(54) **BESCHLAGSATZ**
FITTING ASSEMBLY
ENSEMBLE FERRURE

(30) Priorität: 15.04.2008 DE 202008005218 U
(43) Veröffentlichungstag der Anmeldung: 22.12.2010
(73) Patentinhaber: SIEGENIA-AUBI KG, 57234 Wilnsdorf (DE)
(72) Erfinder: TÜRK, Achim, 57299 Burbach (DE)
(86) Internationale Anmeldenummer: PCT/EP2009/053932
(87) Internationale Veröffentlichungsnummer: WO 2009/127527

(56) Entgegenhaltungen:
- EP-A- 1 085 155
- DE-U1- 20 111 301

## Beschreibung

Die Erfindung betrifft einen Beschlagsatz nach dem Oberbegriff des Anspruchs 1.

Ein solcher Beschlagsatz ist aus der DE 20111301 U1 bekannt. Der dort vorgestellte Beschlagsatz dient zur Ausstattung eines um eine horizontale und/oder vertikale Gelenkachse relativ zu einem feststehenden Rahmen schwenkbaren Flügels. Flügel und Rahmen sind über Gelenkbolzen miteinander verbunden, wobei z.B. ein oberer Gelenkbolzen eines mit einem Drehkippflüge12l ausgestatteten Fensters eine Gelenkhülse und einen rahmenseitigen Lagerbock durchgreift. Die Gelenkhülse ist einem Kopplungsbeschlagteil schwenkbar zugeordnet und lässt sich zwecks Anpassung an eine rechte oder linke Anordnung der Gelenkachse an dem Rahmen um 180° schwenken. Die Gelenkhülse weist neben dem Hülsenabschnitt einen winkelförmigen Kragarm auf. Der erste sich an die Hülse anschließende Kragarm verläuft im Wesentlichen senkrecht zu einem zweiten Schenkel, an dem das Kopplungsbeschlagteil schwenkbar abgelenkt ist. Der zweite Schenkel verläuft bei einem montierten Beschlagsatz parallel zu einem Flügel- oder Rahmenfalz während der Kragarm in der Flügelebene verläuft. Um verschiedene Abstände der Gelenkachse zum Flügel- oder Rahmenfalz ausgleichen zu können und dabei eine einzige Ausstellvorrichtung bevorraten zu müssen sind die Ausstellvorrichtungen mit verschiedenen Gelenkhülsen kuppelbar.

Das Kopplungsbeschlagteil weist dazu eine Kopplungseinrichtung auf, die eine Verbindung des Kopplungsbeschlagteils mit einem Ausstellarm der Ausstellvorrichtung ermöglicht. Dabei kann der Ausstellarm eine senkrecht zu Flügeloder Rahmenebene schwenkbarer Arm sein, der die Schwenkbewegung des Flügels um eine entlang des unteren horizontal verlaufenden Rahmenschenkels begrenzt oder aber ein gegenüber dem Flügel starr gelagerter Arm, mit dem nur eine Schwenkbewegung um eine seitliche vertikale Achse möglich ist.

Die Kopplungseinrichtung besteht im Wesentlichen aus zwei T-förmigen Zapfen an dem Ausstellarmende, die in eine ebenfalls T-förmige Öffnung des Kopplungsbeschlagteils eingreifen. Die Zapfen und die Öffnungen sind so ausgelegt und angeordnet, dass die Zapfen bajonettartig in den Öffnungen verriegeln.

Aus der EP 1085155 A1 ist ein Beschlagsatz bekannt, bei dem die Kopplungseinrichtung eine Führung umfasst, welche einen Endabschnitt des Ausstellarms umgreift und diesen führt. Dazu ist das Kopplungsbeschlagteil an dem dem Ausstellarm zugeordneten Ende mit senkrecht zu dessen Ebene aufgestellten Seitenkanten versehen, die eine U-Führung bilden. Die aufgestellten Seitenkanten werden aus dem Schenkel des Kopplungsbeschlagteil geformt, was dazu führt, dass der Blechstreifen, aus dem das Kopplungsbeschlagteil durch Stanzen und Biegen hergestellt werden soll auf seiner gesamten Länge entsprechend verbreitert ausgeführt sein muss. Im Bereich des schmaleren lotrechten Schenkels wird dieser seitlich beschnitten, so dass ein großer Teil des Materials als Schrott anfällt.

Ausgehend davon liegt der Erfindung die Aufgabe zugrunde, eine kostengünstige und funktionsverbesserte Ausgestaltung des Beschlagsatzes anzugeben.

Dies gelingt bei einem Beschlagteilsatz nach dem Oberbegriff durch die Umsetzung der im kennzeichnenden Teil angegebenen Merkmale.

Dadurch, dass das Kopplungsbeschlagteil (20) aus einem über seine gesamte Länge mit einer konstanten Breite (28) aufweisenden Blechstreifen besteht, der mit zwei in Richtung des Ausstellarms aus der Oberfläche des Kopplungsbeschlagteils (20) vorstehenden Warzen oder Buckeln (25**¹**, 25**²**) diesen seitlich führt, wird eine Herstellung des Kopplungsbeschlagteils als Stanzbiegeteil ohne großen Stanzabfall begünstigt. Die Warzen oder Buckel lassen sich in einem Werkzeug zusammen mit anderen Bearbeitungen des Kopplungsbeschlagteils vornehmen. Zudem wird die Breite des Blechstreifens durch die Ausgestaltung als Warze oder Buckel nicht vergrößert, so dass es nicht zu einem seitlichen Beschneiden des Kopplungsbeschlagteils kommen muss. Dies würde - wie bei der EP 1085155 A1-dazu führen, dass der Blechstreifen, aus dem das Kopplungsbeschlagteil hergestellt wird, in seiner gesamten Breite vergrößert werden müsste. Der über die benötigte Breite vorstehende Teil müsste abgeschnitten werden und würde als Schrott anfallen.

Eine Weiterbildung sieht vor, dass die Warzen oder Buckel dem Ausstellarm an dessen Ende zugeordnet sind und die Kopplungseinrichtung an dem freien Ende des Abschnitts angebracht sind, der dem Ausstellarm zugeordnet ist. Durch die Maximierung des Abstandes wird der Hebelarm, der durch die Lagerung mittels der Kopplungseinrichtung einenends und die Führung durch die Warzen oder Buckel anderenends gebildet wird, vergrößert, so dass bei kleiner Auslegung der Warzen oder Buckel eine maximale Abstützung erreicht wird. Die beim Anpressen des Flügels an den Rahmen entstehenden Kräfte, die eine Schwenkbewegung des Kopplungsbeschlagteils bewirken sollen, werden zuverlässig aufgenommen.

Es ist noch vorgesehen, dass der Ausstellarm einen Abschnitt reduzierter Breite aufweist. Damit wird erreicht, dass die gesamte Breite des Beschlagsatzes gering bleibt und an die beengten Raumgegebenheiten im Falzbereich zwischen Flügel und Rahmen angepasst werden kann, ohne dass zusätzlicher Bauraum beansprucht wird.

Eine vorteilhafte Ausgestaltung sieht vor, dass die Kopplungseinrichtung aus zumindest einer im wesentlichen T-förmigen Öffnung des Kopplungsbeschlagteils und einem diese durchgreifenden T-förmigen Zapfen an dem Ausstellarm besteht, wobei die T-förmige Öffnung so ausgelegt ist, dass die Kopplungseinrichtung nach Art eines Bajonett-Verschlusses verriegelt, wenn der Ausstellarm in Längsrichtung belastet wird. In Verbindung mit den Warzen oder Buckeln kann dadurch erreicht werden, dass die durch die Warzen oder Buckel definierte Führung des Ausstellarms die Fügebewegung des Kopplungsbeschlagteils unterstützt.

Schließlich ist noch vorgesehen, dass ein zweiter T-förmige Zapfen an dem Ausstellarm angebracht ist, der einer zweiten T-förmigen Öffnung des Kopplungsbeschlagbauteils zugeordnet ist, wobei der Zapfen einer Verstellschraube in einer Gewindebohrung ein Widerlager bildet und sich die Verstellschraube mit ihrem Kopf an einer Stützkante der Öffnung des Kopplungsbeschlagteils abstützt. Die durch die Warzen oder Buckel gebildete Führung lässt eine Relativbewegung des Kopplungsbeschlagteils und des Ausstellarms zu, so dass über die Verstellschraube eine Justage möglich ist. Zudem ist eine genaue Abstimmung des zweiten Zapfens mit der zweiten Öffnung quer zum Ausstellarm entbehrlich, da die Führung des Ausstellarms relativ zum Kopplungsbeschlagteil durch die Warzen bzw. Buckel erreicht wird.

Weitere vorteilhafte Ausgestaltungen ergeben sich aus den Zeichnungen. Es zeigt:
- Fig. 1: eine Darstellung eines erfindungsgemäßen Beschlagsatzes im gekoppelten Zustand zwischen einem Kopplungsbeschlagteil und einem Ausstellarmteil,
- Fig. 2: den Beschlagsatz nach Fig. 1 im entkoppelten Zustand und
- Fig. 3: eine Einzelteildarstellung des Kopplungsbeschlagteils.

In der Fign. zeigt 1 ein Winkelband und 2 einen Ausstellarm. Diese sind in Fig. 1 durch eine noch näher zu beschreibende Kopplungseinrichtung miteinander verkoppelt und in Fig. 2 getrennt. Das Winkelband 1 weist eine als Blecheinrollung ausgebildete Gelenkhülse 3 auf, die von einem hier nicht dargestellten Gelenkbolzen durchgriffen wird. Die Gelenkhülse 3 weist neben dem Hülsenabschnitt einen winkelförmigen Ausleger auf, der aus einem ersten sich an den Hülsenabschnitt anschließenden Kragarm 4 und einem dazu im Wesentlichen senkrecht verlaufenden zweiten Schenkel 5 besteht, an dem das Kopplungsbeschlagteil 20 schwenkbar abgelenkt ist. Der zweite Schenkel 5 verläuft bei einem montierten Beschlagsatz parallel zu einem Flügel- oder Rahmenfalz während der Kragarm 4 in der Flügelebene verläuft.

Der flache Schenkel 5 ist von einer Gelenkachse 6 durchsetzt, um das aus der Gelenkhülse 3, dem Kragarm 4 und dem Schenkel 5 bestehende und einstückig ausgebildete Bandteil 21, gegenüber dem noch zu beschreibenden Rest der dargestellten Beschlagteile verdrehen zu können. Dies wird aus dem Vergleich der Fign. 1 und 2 deutlich. In Fig. 1 befindet sich das Bandteil 21 dabei in einer der beiden möglichen Montagepositionen. Dabei weist eine der zwei vorhandenen Nuten 7 in den schmaleren Endkanten des flachen Abschnitts 5 im Sinne der Fig. 1 nach unten, die andere Nut 7 nach oben.

In der in Fig. 1 gezeigten Position greift ein im Sinne der Fign. oberer Schenkel eines U-förmig aufgebogenen Abschnitts 8 einer Plattfeder in die untere Nut 7 ein.

Die Blattfeder 9 ist mit einem dem aufgebogenen Abschnitt 8 entgegengesetzten Ende über einen Niet 10 auf einem flachen Blechbandabschnitt 11 des zweiten Stücks des Kopplungsbeschlagteils 1 befestigt. Dieser Abschnitt 11 geht rechtwinklig über in einen zweiten Abschnitt 12, der die bereits beschriebene Drehachse 6 trägt und parallel zu dem flachen Schenkel 5 des Bandteils 21 verläuft.

Wie Fig. 2 besonders gut verdeutlicht, weist der Abschnitt 11 zwei T-förmige Öffnungen 13¹ und 13² auf, die jeweils einen breiten Abschnitt und jeweils einen schmalen Abschnitt enthalten. Der breite Abschnitt ist jeweils dem Abschnitt 12 des zweiten Stücks des Kopplungsbeschlagteils zugewandt, also der Gelenkachse der Gelenkhülse 3 zugewandt.

Ein Ausstellarmteil 2 weist komplementäre Pilzkopfzapfen 14¹ und 14²auf, die an ihren oberen Querkanten (quer zu der Richtung des Ausstellarms 2) Überstände tragen. Der Vergleich der Fign. 1 und 2 zeigt, dass diese Zapfen 14¹ und 14² durch die breiten Abschnitte der Öffnungen 13¹, 13² in diese eingeführt werden können und durch Verschieben in Richtung des Ausstellarmteils 2 von der Gelenkhülse 3 weg in die schmalen Abschnitte der Langlöcher 13¹, 13² geschoben werden können, wo dann die Überstände den Abschnitt 11 des zweiten Stücks des Kopplungsbeschlagteils 1 hintergreifen. Die Zapfen 14¹ und 14² bilden mit den Langlöchern 13¹, 13² somit eine bajonettartige Kopplungseinrichtung im Sinne der obenstehenden Beschreibung.

Man erkennt, dass die in Figur 2 angedeutete Drehbewegung um die Drehachse 6 dazu führt, dass die durch die Gelenkhülse 3 laufende Gelenkachse von einer Seite in Bezug auf das Ausstellarmteil 2 auf die andere Seite überwechselt. Damit kann zwischen Rechtsmontage und Linksmontage umgeschaltet werden.

In dem näher der Gelenkhülse 3 liegenden Zapfen 14² ist eine Verstellschraube 15 eingeschraubt, die einen der Gelenkhülse 3 zugewandten Kopf 15¹ trägt. Fig. 1 zeigt, dass dieser Kopf 15¹ im gekoppelten Zustand ebenfalls innerhalb der zugeordneten Öffnung 13² zu liegen kommt.

Die bereits beschriebene Blattfeder 9 enthält eine im Wesentlichen umgekehrt zu dem darunter liegenden Langloch 13² geformte Ausnehmung 16 mit ebenfalls einem schmalen Bereich zur Seite der Gelenkhülse 3 und einem breiteren Bereich auf der anderen Seite. Schließlich steht der bereits erwähnte aufgebogene Abschnitt 8 der Blattfeder 9 in Eingriff mit einem in den Figuren nicht bezifferten Öffnung im Übergang von dem Abschnitt 11 zu dem Abschnitt 12 und am Fuß des Abschnitts 12 des zweiten Stücks des Kopplungsbeschlagteils 20. Dadurch ist die Blattfeder 9 grundsätzlich verdrehgesichert.

Wenn nun die bereits beschriebene Kopplungseinrichtung aus den Zapfen 14¹, 14² und den Langlöchern 13¹, 13² verkoppelt wird, so muss der der Gelenkhülse 3 zugewandte Zapfen 14² zunächst die Blattfeder 9 im Bereich des schmalen Teils der Öffnung 13² (oder auch noch gelenkhülsenseitig davon) hochdrücken, und zwar einerseits gegen die Verankerung durch den Niet 10 und andererseits gegen die Verankerung durch den aufgebogenen Abschnitt 8 in der beschriebenen Öffnung. Die Blattfeder 9 biegt sich dabei auf, bis der den Überständen entsprechende Teil des Pilzkopfzapfens 14² über die Oberseite des Abschnitts 11 in den schmalen Bereich der Öffnung 13² verschoben werden kann. Dabei rutscht der Zapfen 14² in den breiten Bereich der Öffnung 16 der Blattfeder 9, so dass diese zurückschnappen kann.

Hierbei könnte bereits die Anlage der Kante zwischen schmalem Bereich und breiten Bereich der Öffnung 16 gegen den Zapfen 14² für eine Sicherung sorgen, jedoch kommt tatsächlich der Kopf 15¹ der Verstellschraube 15 letztlich in den breiten Bereich der Öffnung 16 und zur Anlage gegen diese Kante.

Die Zapfen 14¹, 14² haben also in den schmalen Bereichen der Öffnungen 13¹, 13² ein gewisses Spiel, wobei die Anlage der Verstellschraube 15 gegen die Kante der Blattfeder 9 dieses Spiel im Hinblick auf eine Bewegung des Ausstellarmteils 2 auf die Gelenkhülse 3 zu begrenzt. Da andererseits die Länge der Verstellschraube 15 fest vorgegeben ist und im Wesentlichen dem Abstand zwischen der mit dem Kopf 15¹ der Verstellschraube 15 in Anlage stehenden Endkante der Öffnung 16 in der Blattfeder 9 und dem gelenkhülsenfernen Ende des Langlochs 13² entspricht, sichert der Fuß der Verstellschraube 15 die Kopplung in der umgekehrten Richtung. Die Verstellschraube 15 bildet also einen Ersatz für eine Passung des Zapfens 14 in dem breiten Bereich des Langlochs 13² und/oder der Öffnung 16 der Blattfeder 9 in Ausstellarmteilrichtung.

Der in den Figuren rechts liegende Zapfen 14¹ sichert die Kopplungseinrichtung nur in den beiden zu der Richtung des Ausstellarms 2 senkrechten Richtungen. Durch die Dopplung der Zapfen 14¹, 14² und Langlöcher 13¹, 13² ist allerdings eine verbesserte Stabilität gegen Bewegungen des Kopplungsbeschlagteils 1 gegenüber dem Ausstellarmteil 2 gegeben.

Aus der Fig. 3, in der das Kopplungsbeschlagbauteil 20 als Einzelteil dargestellt ist, wird deutlich, dass das Kopplungsbeschlagteil 20 an dem Abschnitt 11 mit zwei in Richtung des Ausstellarms 2 vorstehenden und Warzen oder Buckeln 25¹, 25² versehen ist. Der Abstand 26 ist dabei so bemessen, dass ein in seiner Breite reduzierter Abschnitt 27 des Ausstellarms (2) (Fig. 2) zwischen die Buckel 25¹, 25² passt und den Ausstellarm 2 somit seitlich führt. Eine Herstellung des Kopplungsbeschlagteils 20 als kostengünstiges und eine hohe Belastbarkeit aufweisendes Stanzbiegeteil wird dadurch begünstigt. Die Warzen oder Buckel 25¹, 25² lassen sich in einem Stanz-Biege-Werkzeug zusammen mit anderen Bearbeitungen des Kopplungsbeschlagteils 20 vornehmen.

Wesentlich dabei ist, dass die Breite 28 des Blechstreifens, aus dem das Kopplungsbeschlagteil 20 geformt wird, durch die Ausgestaltung als Warze oder Buckel 25¹, 25² nicht vergrößert wird. Ein seitliches Beschneiden des Kopplungsbeschlagteils 20, was dazu führen würde, dass der Blechstreifen, aus dem das Kopplungsbeschlagteil hergestellt wird, in seiner gesamten Breite vergrößert werden müsste, kann daher entfallen. Der über die benötigte Breite vorstehende Teil müsste abgeschnitten werden und würde als Schrott anfallen. Die Ausgestaltung der Buckel 25¹, 25² begünstigt die Herstellung aus einem Metallstreifen, der die Breite 28 hat.

Die Zusammenschau der Fign. 1, 2 und 3 lässt zudem erkennen, dass die Buckel 25¹, 25² dem Ausstellarm 2 an dessen Ende 29 zugeordnet sind und die Kopplungseinrichtung 13¹, 14¹ an dem freien Ende des Abschnitts 11 angebracht ist. Durch die Maximierung des Abstandes 30 wird der Hebelarm, der durch die Lagerung mittels der Kopplungseinrichtung 20 einenends und die führung durch die Warzen oder Buckel 25¹, 25² anderenends gebildet wird, vergrößert, so dass bei kleiner Auslegung der Warzen oder Buckel 25¹, 25² eine maximale Abstützung erreicht wird. Beim Anpressen des Flügels an den Rahmen entstehenden in Richtung des Pfeils 31 verlaufende Kräfte, die eine Schwenkbewegung des Kopplungsbeschlagteils bewirken. Diese werden über die Zapfen 14¹, 14² und die Buckel 25¹, 25² zuverlässig aufgenommen.

Die Ausgestaltung der Buckel 25¹, 25² begünstigt dabei auch das Fügen des Kopplungsbeschlagteils 20 an dem Ausstellarm 2. Wie vorstehend beschrieben besteht die Kopplungseinrichtung aus den T-förmigen Öffnungen 13¹, 13² des Kopplungsbeschlagteils 20 und den diese durchgreifenden T-förmigen Zapfen 14¹, 14² an dem Ausstellarm 2. Dabei sind die T-förmige Öffnung 13¹, 13² so ausgelegt, dass die Kopplungseinrichtung nach Art eines Bajonett-Verschlusses verriegelt, wenn der Ausstellarm 2 in Längsrichtung verschoben wird. In Verbindung mit den Buckeln 25¹, 25² kann dadurch erreicht werden, dass die durch Buckel 25¹, 25² definierte Führung des Ausstellarms 2 die Fügebewegung des Kopplungsbeschlagteils 20 unterstützt.

Die durch die Buckel 25¹, 25² nicht behinderte Längsverschiebbarkeit ist auch für eine Justagemöglichleit von Bedeutung. Der T-förmige Zapfen 14² an dem Ausstellarm 2 ist, wie vorstehend bereits angedeutet, der T-förmigen Öffnung 13² des Kopplungsbeschlagbauteils 20 zugeordnet. Der Zapfen 14² bietet der Verstellschraube 15 in einer Gewindebohrung ein Widerlager und stützt sich mit dem Kopf 15¹ an einer Stützkante der Öffnung 13² des Kopplungsbeschlagteils ab. Die durch die Buckel 25¹, 25² gebildete Führung lässt eine Bewegung des Kopplungsbeschlagteils 20 relativ zu dem Ausstellarm zu, so dass über die Verstellschraube eine Justage möglich ist. Zudem ist eine genaue Abstimmung des zweiten Zapfens mit der zweiten Öffnung quer zum Ausstellarm entbehrlich, da die Führung des Ausstellarms relativ zum Kopplungsbeschlagteil durch die Warzen bzw. Buckel 25¹, 25² erreicht wird. Dadurch lässt sich der Zapfen 14² einfacher herstellen.

### Bezugszeichenliste:

- 1: Winkelband
- 2: Ausstellarm
- 3: Gelenkhülse
- 4: Kragarm
- 5: Schenkel
- 6: Gelenkachse
- 7: Nut
- 8: Abschnitt
- 9: Blattfeder
- 10: Niet
- 11: Abschnitt
- 12: Abschnitt
- 13¹: Öffnung
- 13²: Öffnung
- 14¹: Zapfen
- 14²: Zapfen
- 15: Verstellschraube
- 15¹: Kopf
- 16: Öffnung
- 17:
- 20: Kopplungsbeschlagteil
- 21: Bandteil
- 25¹: Buckel
- 25²: Buckel
- 26: Abstand
- 27: Abschnitt
- 28: Breite
- 29: Ende
- 30: Abstand
- 31: Pfeil

## Patentansprüche

1. Beschlagsatz für ein Fenster oder eine Tür mit einem Winkelband (1) und einem Ausstellarm (2), wobei das Winkelband (1) aufweist: ein festrahmenseitiges erstes Bandteil (20) zum Ankoppeln des Winkelbands (1) an ein festrahmenseitiges Gelenkteil mit einer Gelenkachse,
ein flügelrahmenseitiges zweites Kopplungsbeschlagteil (20) zum Ankoppeln des Winkelbands (1) an einen Ausstellarm (2) der flügelrahmenseitig zu montieren ist, wobei das Bandteil (21) und das Kopplungsbeschlagteil (20) zumindest in unmontiertem Zustand gegeneinander um 180° verdrehbar (6) aneinander befestigt sind
und zumindest im montierten Zustand in den Endpositionen dieser Verdrehbewegung (6) bezüglich der Verdrehbewegung verrastet werden können und das Kopplungsbeschlagteil (20) und der Ausstellarm (2) gemeinsam eine Kopplungseinrichtung (13¹, 13², 14¹, 14²) zum Verkoppeln des Kopplungsbeschlagteils (20) und des Ausstellarms (2) aufweisen,
wobei das Kopplungsbeschlagteil (20) aus einem winkelförmigen Blechabschnitt mit zwei Abschnitten (11 und 12) gebildet wird,
**dadurch gekennzeichnet,**
**dass** das Kopplungsbeschlagteil (20) aus einem über seine gesamte Länge mit einer konstanten Breite (28) aufweisenden Blechstreifen besteht, der mit zwei in Richtung des Ausstellarms aus der Oberfläche des Kopplungsbeschlagteils (20) vorstehenden Warzen oder Buckeln (25¹, 25²) diesen seitlich führt.

2. Beschlagsatz nach Anspruch 1,
**dadurch gekennzeichnet,**
**dass** die Warzen oder Buckel (25¹, 25²) dem Ausstellarm (2) an dessen Ende (29) zugeordnet sind und die Kopplungseinrichtung (13¹, 14¹) an dem freien Ende des Abschnitts (11) angebracht sind.

3. Beschlagsatz nach Anspruch 1 oder 2,
**dadurch gekennzeichnet,**
**dass** der Ausstellarm (2) einen Abschnitt (27) reduzierter Breite aufweist.

4. Beschlagsatz nach einem der Ansprüche 1 bis 3,
**dadurch gekennzeichnet,**
**dass** die Kopplungseinrichtung aus zumindest einer im wesentlichen T-förmigen Öffnung (13¹, 13²) des Kopplungsbeschlagteils (20) und einem diese durchgreifenden T-förmigen Zapfen (14¹, 14²) an dem Ausstellarm (2) besteht, wobei die T-förmige Öffnung (13¹, 13²) so ausgelegt ist, dass die Kopplungseinrichtung nach Art eines Bajonett-Verschlusses verriegelt, wenn der Ausstellarm (2) in Längsrichtung belastet wird.

5. Beschlagsatz nach einem der Ansprüche 1 bis 4,
**dadurch gekennzeichnet,**
**dass** ein zweiter T-förmige Zapfen (14²) an dem Ausstellarm (2) angebracht ist, der einer zweiten T-förmigen Öffnung (13²) des Kopplungsbeschlagbauteils (20) zugeordnet ist, wobei der Zapfen (13²) einer Verstellschraube (15) in einer Gewindebohrung ein Widerlager bietet und sich die Verstellschraube (15) mit ihrem Kopf (15¹) an einer Stützkante der Öffnung (13²) des Kopplungsbeschlagteils (20) abstützt.

## Claims

1. Fitting assembly for a window or a door, comprising an angle iron (1) and an opening arm (2), wherein the angle iron (1) comprises: A first iron part (20) on the fixed frame, for coupling the angle iron (1) to a hinge part on the fixed frame with a hinge axis, a second coupling fitting part (20), on the casement frame, for coupling the angle iron (1) to an opening arm (2) that is to be fitted to the casement frame, wherein the iron part (21) and the coupling fitting part (20) are fastened to each other, at least in the unfitted state, in such a way that they can be turned with respect to each other by 180° (6) and, at least in the fitted state, can be locked with respect to the turning movement in the end positions of this turning movement (6), and the coupling fitting part (20) and the opening arm (2) together have a coupling device (131,132, 141,142) for coupling the coupling fitting part (20) and the opening arm (2), and wherein the coupling fitting part (20) is formed by an angle-shaped piece of sheet metal with two portions (11 and 12), **characterized in that** the coupling fitting part (20) consists over its entire length of a sheet metal strip (28) of constant width, which, by means of two bosses or bulges (251, 252) projecting in the direction of the opening arm from the surface of the coupling fitting part (20), guide the opening arm laterally.

2. Fitting assembly according to claim 1,
**characterized in that**
the bosses or bulges (251, 252) are arranged in relation to the opening arm (2) at its end (29), and the coupling device (131,141) is located at the free end of the portion (11).

3. Fitting assembly according to claim
1 or 2,
**characterized in that**
the opening arm (2) has a portion (27) of reduced width.

4. Fitting assembly according to one of claims 1
to 3.
**characterized in that**
the coupling device consists of at least one essentially T-shaped opening (131,132) of the coupling fitting part (20) and a T-shaped pin (141, 142) engaging through this at the opening arm (2), wherein the T-shaped opening (131,132) is arranged in such a way that the coupling device locks in the manner of a bayonet lock fitting when the opening arm (2) is loaded in the longitudinal direction.

5. Fitting assembly according to one of claims 1
to 4,
**characterized in that**
a second T-shaped pin (142) is located on the opening arm (2), which is allocated to a second T-shaped opening (132) of the coupling fitting part (20), wherein the pin (132) provides an abutment for a setting screw (15) in a threaded hole, and the setting screw (15) is supported with its head (151) on a support edge of the opening (132) of the coupling fitting part (20).

## Revendications

1. Système de ferrure pour une fenêtre ou une porte avec une charnière d'angle(1) et un bras de débattement (2), la charnière d'angle (1) comprenant : un premier élément de penture (21) côté châssis fixe, pour l'accouplement de la charnière d'angle (1) à un élément de charnière côté châssis fixe, présentant un axe de charnière, un deuxième élément de ferrure d'accouplement (20) côté châssis ouvrant, pour coupler la charnière d'angle (1) à un bras de débattement (2) à monter côté ouvrant,
dans lequel l'élément de penture (21) et l'élément de ferrure d'accouplement (20) sont fixés l'un à l'autre de façon à pouvoir pivoter (6) de 180° l'un par rapport à l'autre, au moins dans un état non monté, et peuvent être bloqués vis-à-vis du mouvement de rotation, au moins à l'état assemblé, dans les positions extrêmes de ce mouvement de rotation (6)
et l'élément de ferrure d'accouplement (20) et le bras de débattement (2) forment ensemble un moyen d'accouplement (13¹, 13², 14¹, 14²) pour coupler l'élément de ferrure d'accouplement (20) et le bras de débattement (2), l'élément de ferrure d'accouplement (20) étant constitué d'une section de tôle coudée avec deux sections (11 et 12),
**caractérisé en ce que**
l'élément de ferrure d'accouplement (20) est constitué d'une bande de tôle présentant sur toute sa longueur une largeur (28) constante, laquelle bande de tôle guide le bras de débattement avec deux surépaisseurs ou bosses (25¹, 25²) saillant, par rapport à la face supérieure de l'élément de ferrure d'accouplement (20), dans la direction dudit bras de débattement.

2. Système de ferrure selon la revendication 1, **caractérisé en ce que** les surépaisseurs ou bosses (25¹, 25²), sont associées à l'extrémité (29) du bras de débattement (2), et les moyens d'accouplement (13¹, 14¹) sont disposés à l'extrémité libre de la section (11).

3. Système de ferrure selon la revendication 1 ou 2,
**caractérisé en ce que** le bras de débattement (2) comporte une section (27) de largeur réduite.

4. Système de ferrure selon l'une des revendications 1 à 3,
**caractérisé en ce que**
le dispositif d'accouplement sont constitués d'au moins une ouverture sensiblement en forme de T (13¹, 13²) de l'élément de ferrure d'accouplement (20) et d'une broche en T (14¹, 14²) sur le bras de débattement, traversant celle-ci, dans lequel l'ouverture en forme de T (13¹, 13²) est conçue de telle sorte que le dispositif d'accouplement se verrouille à la manière d'une fermeture à baïonnette, lorsque le bras de support (2) est chargé dans la direction longitudinale.

5. Système de ferrure selon l'une des revendications 1 à 4, **caractérisé en ce qu'**une seconde broche en forme de T (14²) est prévue sur le bras de débattement (2), broche qui est associée à une deuxième ouverture en forme de T (13²) de l'élément de ferrure d'accouplement (20), la broche (14²) servant de butée à une vis de réglage (15) dans un alésage fileté, et la vis de réglage (15)appuyant avec sa tête (15¹) sur un bord d'appui de l'ouverture (13²) de l'élément de ferrure d'accouplement (20).
